# FASCICULE DE BREVET EUROPEEN

(11) **EP 0 029 373 B1**
(45) Date de publication et mention de la délivrance du brevet: **27.06.1984**
(21) Numéro de dépôt: 80401488.4
(22) Date de dépôt: 20.10.1980
(51) Int. Cl.: F01P 11/02

(54) **Echangeur autopurgeur pour circuits de refroidissement de moteurs**
Selbstentlüftender Kühler für die Kühlkreisläufe von Brennkraftmaschinen
Self-purging heat-exchanger for engine cooling circuits

(30) Priorité: 16.11.1979 FR 7928313; 03.03.1980 FR 8004693
(43) Date de publication de la demande: 27.05.1981
(73) Titulaire: SOCIETE ANONYME DES USINES CHAUSSON, F-92601 Asnieres Cedex Hauts-de-Seine (FR)
(72) Inventeur: Moranne, Jean-Pierre, F-95320 Saint-Leu-la-Forêt (FR)
(74) Mandataire: Madeuf, Claude Alexandre Jean

## Description

La présente invention concerne les échangeurs de chaleur et plus particulièrement les échangeurs de chaleur utilisés dans le circuit de refroidissement des moteurs thermiques.

On utilise de plus en plus des échangeurs ou radiateurs dont les tubes sont disposés horizontalement de débouchent dans des plaques collectrices recouvertes par des boîtes à eau. Il est fréquent, compte tenu de la place dont on dispose, notamment sous le capot d'un véhicule, que certains des tubes horizontaux de l'échangeur constituent la partie la plus haute du circuit de refroidissement et, par conséquent, si le circuit de refroidissement contient de l'air, celui-ci se trouve dans les tubes des rangées supérieures.

Outre que cet air réduit la capacité d'échange thermique de l'échangeur, il en résulte des inconvénients plus graves encore. En effet, lorsque du liquide chaud est amené à l'échangeur, ceux des tubes qui sont parcourus par le liquide sont brutalement dilatés, notamment au niveau de leur jonction avec la plaque collectrice, tandis que ceux qui contiennent de l'air ne sont pas soumis en même temps à la dilatation et les dilatations différentielles qui en résultent peuvent entraîner fréquemment la rupture de la liaison entre les tubes et les plaques collectrices.

Le brevet U.S.-A-3.576.181 décrit un dispositif dans lequel une trompe à eau 7 ou un autre appareil d'aspiration extrait l'air de la boîte à eau de sortie de l'échangeur pour l'acheminer vers une nourrice qui contient une réserve de liquide de refroidissement. Il est prévu à l'intérieur de la nourrice une cloison et un siphon qui ont pour fonction d'empêcher que de l'air soit réaspiré par une conduite faisant communiquer le bas de la nourrice avec le bas de la boîte à eau de l'échangeur et, par conséquent, avec un tube d'alimentation en liquide menant au dispositif à refroidir.

Le DE-A-27 41 353 décrit dans un échangeur de chaleur une boîte à eau de sortie comportant trois chambres dans lesquelles sont prévues des lumières de communication reliant la partie supérieure des trois chambres et un conduit de communication reliant la partie inférieure de la chambre intermédiaire avec la chambre la plus extrême qui comporte un bouchon de remplissage. Pendant le fonctionnement, l'air qui peut se trouver dans les tubes les plus hauts est aspiré du fait de la circulation qui s'établit à partir de la partie la plus basse de la chambre la plus extérieure. Cependant, cette chambre extérieure de même que la chambre intermédiaire contiennent de l'air à leur partie supérieure et, lors de l'arrêt de la circulation du liquide dans l'échangeur, de l'air peut à nouveau entrer dans les tubes se trouvant à la partie la plus haute de l'changeur.

Le brevet U.S.-A-3.051.450 comporte une boîte à eau de sortie divisée en deux compartiments par une cloison verticale présentant un trou de communication. L'aspiration du liquide provenant des tubes de l'échangeur se fait par une tubulure qui est disposée dans le premier compartiment qui est le plus proche de la sortie des tubes. La circulation dynamique du liquide fait qu'une partie de celui-ci passe par l'ouverture prévue dans la cloison, cette ouverture étant bordée par un déflecteur et, par conséquent, les bulles d'air entraînées par l'effet de la circulation tendent à se dégager dans le compartiment extérieur. Lors de l'arrêt de la circulation, de l'air peut à nouveau entrer dans les tubes situés les plus hauts puisque les deux compartiments forment des vases communicants.

Le brevet U.S.-A-3.604.502 décrit une boîte à eau qui délimite deux chambres séparées par une cloison mais pouvant- communiquer au moyen d'un clapet placé à la partie haute de la cloison. Les deux compartiments de la boîte à eau sont reliés entre eux par un conduit en dérivation pour créer une aspiration dans celui des compartiments qui communique directement avec les tubes.

Le brevet U.S.-A-4.098.328 décrit un échangeur de chaleur dont la boîte à eau de sortie est séparée en deux compartiments par une cloison perforée qui constitue une grille de tranquillisation de sorte que le compartiment les plus extérieur dans lequel débouche la tubulure de remplissage et aussi la tubulure de reprise de liquide de refroidissement contiennent du liquide qui est tranquillisé et, par conséquent, il _{.}y a un moindre risque que des bulles d'air soient renvoyées dans le circuit.

Le brevet FR 75 22 444 publié sous le N° 2.278.914 décrit un dispositif qui est destiné à être monté sur des échangeurs existants et qui comportent un organe d'aspiration pénétrant dans la boîte à eau de sortie de l'échangeur, ce dispositif comprenant un mécanisme à clapet pour empêcher le retour de l'air après l'aspiration-de cet air, aspiration qui est produite dans . une nourrice rapportée. Ce brevet français se réfère lui-même à des brevets US Re 27 965 et 3601 181 qui concernent des objets analogues.

La présente invention crée un nouvel échangeur qui présente l'avantage de ne pas nécessiter l'installation d'un vase d'expansion ou nourrice indépendant dans le circuit de circulation du liquide de refroidissement.

De plus, l'échangeur de l'invention assure un dégazage permanent du circuit sans qu'il y ait aucune opération à effectuer après une première mise en fonctionnement.

Conformément à l'invention, l'échangeur autopurgeur pour circuits de refroidissement de moteurs du type dans lequel les tubes sont disposés horizontalement et reliés par des plaques collectrices recouvertes respectivement par une boîte à eau d'entrée et une autre boîte à eau est caractérisé en ce que ladite autre boîte à eau est divisée par une cloison verticale unique en au moins un compartiment formant chambre collectrice et un compartiment formant nourrice et comportant à sa partie supérieure une embase de remplissage, une ouverture calibrée étant prévue dans le circuit menant à la tubulure d'évacuation dans une cloison pour introduire une perte de charge au moins égale à la hauteur d'eau se trouvant dans le compartiment formant nourrice, ladite ouverture se trouvant à un niveau inférieur au niveau du liquide se trouvant dans le compartiment formant nourrice et un tuyau ouvert à ses deux extrémités s'étendant depuis la partie la plus haute du compartiment formant chambre collectrice jusqu'à un niveau du compartiment formant nourrice situé en dessous du niveau du liquide dans ce compartiment.

Diverses autres caractéristiques de l'invention resortent d'ailleurs de la description détaillée qui suit.

Des formes de réalisation de l'objet de l'invention sont représentées, à titre d'exemples non limitatifs, au dessin annexé.
La fig. 1 est une élévation, en partie arrachée, d'un échangeur autopurgeur à nourrice incorporée faisant application de l'invention.
La fig. 2 est une coupe éclatée illustrant un mode de réalisation d'une boîte à eau formant nourrice.
La fig. 3 est une coupe-élévation éclatée illustrant une variante de réalisation de la boîte à eau formant nourrice.
La fig. 4 est une coupe vue sensiblement suivant la ligne IV-IV de la fig. 3.
La fig. 5 est une coupe-élévation illustrant une variante de réalisation de la boîte à eau formant nourrice.
La fig. 6 est une coupe-élévation schématique d'une autre variante de réalisation.
La fig. 7 est une coupe-élévation schématique d'un échangeur autopurgeur à circulation à boucle et à nourrice incorporée faisant application de l'invention.

La. fig. 1 illustre un échangeur refroidisseur pour véhicule qui comporte des tubes 1 disposés horizontalement de débouchant dans deux plaques collectrices 2 et 3. D'une manière connue, les tubes sont reliés les uns aux autres. par des dissipateurs 4 constitués, dans l'exemple resprésenté, par des intercalaires ondulés.

Les plaques collectrices 2 et 3 sont recouvertes et reliées de façon étanche par des boîtes à eau 5, 6. La boîte à eau 6 est réalisée selon l'invention pour constituer à la fois une nourrice et un dispositif autopurgeur. Le dessin montre, en effet, que la boîte à eau 6 comporte intérieurement une cloison 7 qui la sépare dans le sens vertical en deux compartiments 8 et 9.

Le compartiment 8 communique avec les différents tubes 1 et est destiné à être toujours rempli de liquide de refroidissement. Le compartiment 9 constitue une nourrice et un compartiment de reprise du liquide refroidi qui est dirigé vers les chemises de refroidissement d'un moteur par une tubulure 10 prévue à la partie basse dudit compartiment 9. En outre, le compartiment 9 communique, à sa partie supérieure, avec une embase de remplissage 11 normalement fermée par un bouchon 12 qui est avantageusement du type incorporant des clapets de surpression et de dépression.

La cloison 7 présente une lumière ou ouverture de passage 13 qui est de préférence pratiquée dans sa partie basse. La section de passage de la lumière 13 est choisie pour créer une perte de charge dont la mesure est au moins égale à la pression correspondant à la hauteur d'eau se trouvant dans le compartiment 9 formant nourrice.

La cioison 7 présente à sa partie supérieure, et à un niveau au moins égal à celui du tube 1 situé le plus haut, un trou 14 dans lequel est disposée rentrée d'un conduit 15 qui ouvre à l'intérieur du compartiment 9, de préférence à la partie basse de celui-ci, pour que l'embouchure du tuyau 15 soit toujours située en dessous du niveau 16 du liquide se trouvant dans ledit compartiment 9.

Il Il est avantageux, ainsi que l'illustre le dessin, que le tuyau 15 soit coudé à sa partie inférieure en 17 pour que l'embouchure de ce tuyau soit dirigée vers le haut.

Le liquide à refroidir provenant des chemises du moteur est amené par exemple par une durit à une tubulure 18 prévue dans la boîte à eau d'entrée 5 qui répartit le liquide à refroidir dans les tubes 1.

La boîte à eau 5 comporte également un bouchon de mise à l'air libre 1-9 placé à sa partie supérieure.

Pour procéder au remplissage de l'échangeur et du circuit dont il fait partie, le bouchon de mise à l'air libre 19 est ouvert ainsi que le bouchon de remplissage 12. Du liquide est versé par l'embase 11 et remplit progressivement l'échangeur et le circuit en passant du compartiment 9 par la lumière. 13 et le compartiment 8. Le bouchon de mise à l'air libre 19 est alors remis en place ainsi que le bouchon 12. On fait ensuite chauffer le moteur jusqu'à la température de fonctionnement normal, par exemple jusqu'à l'enclenchement du ventilateur de refroidissement qui est normalement prévu avec le radiateur de refroidissement et qui peut être commandé par une cartouche thermostatique 20 placée dans le compartiment 9.

Une grande partie de l'air encore contenu dans le circuit de refroidissement s'accumule dans le compartiment 9 dans lequel le niveau du liquide baisse. Cela est dû à la perte de charge créée par l'ouverture 13 qui oblige le liquide à monter jusqu'àu tube le plus haut de l'échangeur en refoulant l'air dans le compartiment 8 au sommet duquel cet air tend à s'accumuler mais à partir duquel il est refoulé par le trou 14 et le tuyau 15. Après arrêt du moteur, on complète le remplissage par le bouchon 12 sans ouvrir à nouveau le bouchon 19 et cela en laissant juste un peu d'air au-dessus du niveau 16 du liquide. Par exemple le niveau 16 est amené environ à 5 cm de l'embase 11 sur laquelle est fixé le bouchon 12. Le véhicule est alors prêt à rouler.

Ensuite, en fonctionnement normal, le liquide passe nécessairement par tous les tubes 1 y compris celui se trouvant au niveau le plus élevé car la circulation s'établit toujours, d'une part, à travers l'ouverture 13 et, d'autre part, à travers le trou 14 et le tuyau 15, de sorte qu'on est assuré qu'il n'existe jamais d'air dans les tubes 1 se trouvant au niveau le plus élevé.

Après arrêt prolongé du moteur, l'eau se refroidit naturellement, les tubes 1 et le compartiment 8 restent cependant plein d'eau car le tuyau 15 aspire de l'eau dans le compartiment 9 et ainsi l'échangeur se trouve toujours dans les meilleures conditions possibles de fonctionnement.

Les boîtes à eau 5 et 6 peuvent être réalisées de différentes façons et, en particulier, la boîte à eau 6 formant nourrice peut, par exemple, être réalisée comme illustré par les fig. 2 à 5.

A la fig. 2, elle est constituée par deux pièces complémentaires 21 et 22, la pièce 21 formant la cloison 7 dans laquelle sont pratiqués l'ouverture 13 et le trou 14. Les deux pièces 21 et 22 peuvant être réalisées en matière synthétique moulée. ou en métal et elles sont réunies par tout moyen approprié connu de la technique. La liaison entre les deux pièces est exécutée après la mise en place du tuyau 15 qui peut être métallique ou en matière synthétique et il est alors collé ou réuni par un autre moyen, par exemple par friction, par ultra-sons, etc.

A la fig. 3, la pièce 22 est réalisée comme à la fig. 2 mais la pièce 21 a présente, à partir de la cloison 7, des pinces 23 bien visibles à la fig. 4. En outre, le trou 14 est supprimé. Dans cette réalisation, on met en place un tuyau 15a dont l'extrémité condée 17a passe par l'ouverture 13 lorsque ce tuyau est maintenu dans les pinces 23. L'extrémité supérieure du tuyau 15a est taillée en biseau et ouvre à la partie supérieure de la pièce 21a qui est destinée à délimiter le compartiment 8.

Ce mode de réalisation permet de mettre en place le tuyau 15a après la réunion des deux pièces 21 a et 22 constituant la boîte à eau 6.

Dans le mode de réalisation des fig. 2 et 3, il est avantageux, comme cela est déjà expliqué dans ce qui précède, de réaliser la boîte à eau 6 en matière moulée, mais elle peut évidemment être fabriquée également en métal, notamment en métat embouti, les deux pièces étant reliées soit par des brasures, soit par des sertissages comme l'enseigne la technique en cette matière.

A la fig. 5, la boîte à eau est réalisée en matière moulée de façon tout à fait analogue à une boîte à eau ordinaire et on dispose dans cette boîte à eau une grille 24 comportant des entretoises 25 pour la maintenir à distance du fond de la boite à eau et délimiter ainsi le compartiment 9.

Dans ce cas, on réalise un joint 26 destiné à assurer l'étanchéité entre la boîte à eau et la plaque collectrice 3 de façon que ce joint forme en même temps un diaphragme 27 dans lequel est pratiquée l'ouverture 13. Le diaphragme 27 forme également les pattes 23 qui servent à la mise en place du tuyau 15a.

A la fig. 6, la boîte à eau 6 est réalisée en matière moulée, de préférence une résine synthétique, pour délimiter les deux compartiments 8 et 9 ainsi que la cloison 7, mais elle est ouverte à l'extrémité formant l'embase de remplissage. Les pattes 23 pour le tuyau 15a peuvent ainsi venir facilement de moulage.

On forme de même manière par moulage un couvercle 28 comportant l'embase 11 et le couvercle est ensuite réuni à la boîte à eau par ultra-sous ou par un autre procédé connu de la technique.

Selon la fig. 7, pour que l'échangeur puisse fonctionner suivant une circulation dite en boucle, la boîte 5 est munie, de façon connue, d'une cloison transversale 31 délimitant deux compartiments superposés 5a, 6a. Le liquide à refroidir est amené dans le compartiment 5a par une tubulure 18 et, du fait de la présence de la cloison transversale 31, le liquide est amené à circuler tout d'abord suivant la flèche f, vers le compartiment 8 et, ensuite, depuis celui-ci suivant la flèche f₂, pour être amené au compartiment 6a qui est muni d'une tubulure d'évacuation 10a.

Le compartiment 8 est lui-même séparé en deux compartiments 8, 8a par une cloison transversale auxiliaire 32 qui délimite une lumière calibrée 13a introduisant une perte de charge dans le liquide circulant du compartiment 8 au compartiment 8a. La perte de charge peut par exemple être égale à la hauteur d'eau dans la boîte à eau et elle est au moins égale à la hauteur d'eau se trouvant dans le compartiment 9 formant nourrice pour laquelle il existe toujours une pression supérieure dans le compartiment 8 à celle régnant à l'embouchure inférieure du tuyau 15. Un trou 33 est également prévu dans la cloison 7 près de sa partie inférieure et en tout cas en dessous du niveau de liquide 16 pour permettre le remplissage du circuit et rendre possible que le niveau 16 soit variable dans le compartiment 9 qui forme nourrice.

L'invention n'est pas limitée aux exemples de réalisation représentés et décrits en détail, car diverses modifications peuvent y être apportées sans sortir de son cadre. En particulier, la cloison 32 peut être constituée par une simple nervure prévue à partir de la cloison 7 pour s'étendre jusqu'à une certaine distance de la plaque collectrice 3.

## Revendications

1. Echangeur autopurgeur pour circuits de refroidissement de moteurs du type dans lequel les tubes sont disposés horizontalement et reliés par des plaques collectrices (2, 3) recouvertes respectivement par une boîte à eau d'entrée et une autre boîte à eau, caractérisé en ce que ladite autre boîte à eau (6) est divisée par une cloison verticale unique (7) en au moins un compartiment (8 ou 8a) formant chambre collectrice et un compartiment (9) formant nourrice et comportant à sa partie supérieure une embase de remplissage (11), une ouverture calibrée (13 ou 13a) étant prévue dans le circuit menant à la tubulure d'évacuation (10 ou 10a) dans une cloison (7 ou 32) pour introduire une perte de charge au moins égale à la hauteur d'eau se trouvant dans le compartiment (9) formant nourrice, ladite ouverture (13) se trouvant à un niveau inférieur au niveau du liquide (16) se trouvant dans le compartiment (9) formant nourrice et un tuyau (15) ouvert à .ses deux extrémités s'étendant depuis la partie la plus haute du compartiment (8) formant chambre collectrice jusqu'à un niveau du compartiment (9) formant nourrice situé en dessous du niveau (16) du liquide dans ce compartiment.

2. Echangeur suivant la revendication 1, caractérisé en ce que le tuyau présente, à sa partie basse, une partie coudée (17) dont l'extrémité est dirigée vers le haut à l'intérieur du deuxième compartiment (9).

3. Echangeur suivant l'une des revendications 1 et 2, caractérisé en ce que l'extrémité supérieure du tuyau (15) est montée dans un trou (14) prévu dans la cloison (7) à un niveau au moins égal à celui auquel débouchent le ou les tubes (1) de l'échangeur placés les plus hauts.

4. Echangeur suivant la revendication 1, caractérisé en ce que le tuyau (15) s'étend en partie dans le premier compartiment (8), l'une de ses extrémités ouvrant à la partie supérieure de ce premier compartiment à un niveau au moins égal aux tubes (1) les plus hauts et une partie coudée (17a) dudit tuyau passant par l'ouverture (13) introduisant une perte de charge entre les deux compartiments.

5. Echangeur suivant l'une des revendications 1 à 4, caractérisé en ce que la boîte à eau d'entrée (5) présente au moins une tubulure (18) pour l'amenée du liquide et, à sa partie supérieure, un bouchon (19) de mise à l'air libre.

6. Echangeur suivant l'une des revendications 1 à 5, caractérisé en ce que ladite autre boîte à eau est constituée par deux pièces complémentaires (21, 22, 21a), l'une étant conformée pour être assemblée de façon étanche à une plaque collectrice (3) et présentant un fond (7) dans lequel est pratiquée l'ouverture (13) et l'autre étant constituée sous la forme d'une boîte ouverte formant la tubulure (10) pour l'évacuation du liquide ainsi qu'une embase de remplissage (11) destinée à être fermée par un bouchon (12) de préférence du type à clapet pression et dépression.

7. Echangeur suivant l'une des revendications 1 à 6, caractérisé en ce que la boîte à eau comportant la cloison (7) est fabriquée en matière moulée.

8. Echangeur suivant l'une des revendications 1 à 5, caractérisé en ce que ladite autre boîte à eau est fabriquée en matière moulée pour délimiter, près de son fond destiné à s'étendre dans une direction approximativement verticale, une embase de remplissage (11 et, près de sa partie inférieure, une tubulure d'évacuation (10), le bord libre de la boîte à eau formant un talon d'appui pour déformer un joint d'étanchéité (26) destiné à être interposé entre la boîte à eau et la plaque collectrice, ce joint d'étanchéité formant un diaphragme (27) dans lequel est pratiquée l'ouverture (13) introduisant une perte de charge, ce diaphragme prenant appui contre une grille (24) maintenue à distance du fond de la boîte à eau par des entretoises (25).

9. Echangeur suivant l'une des revendications 1 et 4 à 8, caractérisé par des pinces (23) formées à partir de la cloison (7), ou du diaphragme (27) en tenant lieu, pour la fixation du tube (1 5a) ouvrant à la partie haute de la boîte à eau et passant par l'ouverture (13) introduisant une perte de charge. -

10. Echangeur suivant l'une des revendications 1 à 9, caractérisé en ce que ladite autre boîte à eau est fabriquée en matière synthétique moulée pour délimiter les deux compartiments (8, 9), et la cloison (7) qui les sépare, cette boîte à eau étant ouverte à sa partie supérieure et recevant un couvercle (28) également en matière synthétique moulé et fixé par ultra-sons ou un autre procédé de la technique.

11. Echangeur suivant l'une des revendications 1 à 10, caractérisé en ce que, dans l'application à un échangeur à circuit en boucie, la boîte à eau l'entrée est séparée de façon connue en soi par une cloison transversale (31 ), des tubulures d'amenée (1.8) et de sortie (10a) étant prévues dans chacun des deux compartiments (5a, 6a) que délimite cette cloison transversale et en ce que le trou calibré (13a) est formé dans une cloison auxiliaire (32) séparant le premier compartiment (8) communiquant avec les tubes (1) en deux compartiments (8, 9) de sorte que la perte de charge créée par le trou calibré produit une surpression à la partie supérieure du premier compartiment.

12. Echangeur suivant la revendication 11, caractérisé en ce que la cloison transversale (32) divisant le premier compartiment est formé par une nervure saillant vers la plaque collectrice.

## Patentansprüche

1. Selbstentlüftender Kühler für die Kühlkreisläufe von Brennkraftmaschinen, bei denen die Rohre horizontal und mittels Auffangplatten (2, 3) miteinander verbunden sind, von denen eine von einem Einlasswasserbehälter und die zweite von einem anderen Wasserbehälter überdeckt ist, dadurch gekennzeichnet, dass dieser zweite Wasserbehälter (6) durch eine einzige vertikale Zwischenwand (7) mindestens in eine als Sammelbehälter ausgebildete Kammer (8 bzw. 8a) und eine als Vorratsbehälter ausgebildete, an ihrem obersten Teil einen Einfüllstutzen (11) aufweisende Kammer (9) unterteilt ist, wobei die zum Auslassstutzen (10 bzw. 10a) führende Leitung eine in einer Zwischenwand (7 bzw. 32) vorgesehene Öffnung (13 bzw. 13a) aufweist, um einen Druckverlust einzuführen, der zumindest mit der Wasserhöhe in der als Vorratsbehälter ausgebildete Kammer (9) gleich ist, und wobei diese Öffnung (13) unterhalb des Flüssigkeitsspiegels (16) in der Kammer (9) ist, und eine an ihren beiden Enden offene Rohrleitung (15) sich vom obersten Teil der als Sammelbehälter ausgebildeten Kammer (8) bis zur Höhe der als Vorratsbehälter augsbebildeten, unterhalb des Flüssigkeitsspiegels (16) in dieser Kammer gelegenen Kammer erstreckt.

2. Kühler nach Anspruch 1, dadurch gekennzeichnet, dass die Rohrleitung im untersten Teil einen gebogenen Abschnitt (17) aufweist, dessen Ende im Inneren der zweiten Kammer (9) nach oben weist.

3. Kühler nach einem der Ansprüche 1 und 2, dadurch gekennzeichnet, dass das obere Ende der Rohrleitung (15) in einer Öffnung (14) angebracht ist, welche in der Zwischenwand (7) in einer Höhe vorgesehen ist, die zumindest mit der Höhe gleich ist, in welcher das Rohr bzw. die Rohre (1) des Kühlers einmünden, welche zuoberst liegen.

4. Kühler nach Anspruch 1, dadurch gekennzeichnet, dass die Rohrleitung (15) sich zum Teil in der ersten Kammer (8) erstreckt, wobei eines ihrer Enden zum oberen Teil dieser ersten Kammer geöffnet ist, und wobei ein gebogener Teil (17a) dieser Rohrleitung durch die Öffnung (13) geführt ist und einen Druckabfall zwischen diesen beiden Kammern herbeiführt.

5. Kühler nach einem der Ansprüche 1 bis 4, dadurch gekennzeichnet, dass der: Einlasswasserbehälter (5) mindestens einen Rohransatz (18) für die Zufuhr der Flüssigkeit und im oberen Abschnitt ein Verschlussteil (19) zur Belüftung aufweist.

6. Kühler nach einem der Ansprüche 1 bis 5, dadurch gekennzeichnet, dass der zweite Wasserbehälter aus zwei Komplementären Teilen (21, 22, 21 a) besteht, wovon der eine so ausgebildet ist, dass er sich mit einer Auffangplatte (3) abdichtend) verbinden lässt, und einen Boden (7) aufweist, in welcher die Öffnung (13) ausgebildet ist, während der andere Teil in Form eines offenen Behälters ausgebildet ist, der die Rohrleitung (10) für den Auslass der Flüssigkeit sowie einen Füllansatz (11) bildet, welcher mit einem Verschlussteil (12) zum Verschliessen vorgesehen ist, das vorzugsweise in der Art eines Druck- und Druckentlastungsventils ausgebildet ist.

7. Kühler nach einem der Ansprüche 1 bis 6, dadurch gekennzeichnet, dass der Wasserbehälter mit der Trennwand aus einem Werkstoff formgegossen ist.

8. Kühler nach einem der Ansprüche 1 bis 5, dadurch gekennzeichnet, dass der zweite Wasserbehälter aus einem formgegossenen Werkstoff so hergestellt ist, dass nahe seines Bodens, der in einer etwa vertikalen Richtung verlaufen soll, ein Füllsansatz (11) ausgebildet ist, während nahe seines unteren Abschnitts eine Auslassleitung (10) ausgebildet ist, während der freie Rand des Wasserbehälters einen tragenden Ansatz zur Verformung einer Dichtung (26) bildet, welche zwischen dem Wasserbehälter und der Auffangplatte gelegt werden soll und eine Membran (27) bildet, in welcher die zu einem Druckabfall führende Öffnung (13) ausgebildet ist, wobei diese Membran gegen ein Gitter (24) anliegt, welches von Stegen (25) im Abstand zum Boden gehalten wird.

9. Kühler nach einem der Ansprüche 1 und 4 bis 8, gekennzeichnet, durch Klemmstücke (23), die aus der Trennwand (7) bzw. stattdessen aus der Membran (27) sur Befestigung des zum oberen Teil des Wasserbehälters hin offenen und durch die einen Druckverlust einführende Öffnung (13) verlaufenden Rohres (15a) geformt sind. -

10. Kühler nach einem der Ansprüche 1 bis 9, dadurch gekennzeichnet, dass der zweite Wasserbehälter aus formvergossenem Kunststoff hergestellt ist, um die beiden Kammern (8, 9) und die sie'trennende Trennwand (7) zu bilden, und der in seinem oberen Teil offen ist, und einen ebenfalls aus Kunststoff formvergos--senen Deckel (28) aufnimmt, welcher durch Ultraschall bzw. nach einem anderen technischen Verfahren befestigt ist.

11. Kühler nach einem der Ansprüche 1 bis 10, dadurch gekennzeichnet, dass bei der Anwendung eines Kühlers mit geschlossenem Kreislauf der Einlasswasserbehälter in an sich bekannter Weise durch eine querliegende Zwischenwand (31) abgetrennt ist, wobei Zuführleitungen (18) und Auslassleitungen (10a) in jeder der beiden Kammern (5a,_6a) vorgesehen sind, welche durch diese querliegende Zwischenwand abgegrenzt werden, und dadurch dass die kalibrierte Öffnung (13a) in einer Hilfstrennwand (32) ausgebildet ist, welche die erste Kammer (8), welche mit den Rohren (1) in Verbindung steht, in zwei Kammern (8, 9) in der Weise unterteilt, dass der durch die kalibrierte Öffnung erzeugte Druckverlust im oberen Teil der ersten Kammer einen Überdruck erzeugt.

12. Kühler nach Anspruch 11, dadurch gekennzeichnet, dass die querliegende Zwischenwand (32), welche die erste Kammer unterteilt, von einer zur Auffangplatte hin vorspringenden Rippe gebildet wird.

## Claims

1. Self-deaerating exchanger for cooling circuits of engines of the type in which the tubes are placed horizontally and connected by tube plates (2, 3) covered respectively by an inlet header tank and another header tank, characterized in that said other header tank (6) is divided by a single vertical partition wall (7) into at least one compartment (8 or 8a) forming a collecting chamber and a compartment (9) forming a makeup tank and comprising at its upper part a filling spout (11), a calibrated aperture (13 or 13a) being provided in the circuit leading to the outlet tubing (10 or 1 Oa) in a partition wall (7 or 32) for introducing a loss of head at least equal to the height of water in the makeup tank forming compartment (9), said aperture (13) being at a level lower than the level of the liquid (16) in the makeup tank forming compartment (9) and a pipe (15) open at its two ends extending from the upper part of the collecting chamber forming compartment (8) to a level of the makeup tank forming compartment situated below the level (16) of the liquid in this compartment.

2. Exchanger according to claim 1, characterized in that the pipe has, at its lower part, a bent portion (17) the end of which is directed upwardly inside the second compartment (9).

3. Exchanger according to one of claims 1 and 2, characterized in that the upper end of the pipe (15) is mounted in a hole (14) provided in the partition wall (7) at a level at least equal to that at which opens the highest tube or tubes (1) of the exchanger.

4. Exchanger according to claim 1, characterized in that the pipe (15) extends in part in the first compartment (8), one of its ends opening at the upper part of this first compartment at a level at least equal to the highest tubes (1) and a bent portion (17a) of said pipe extending through the aperture (13) causing a loss of head between the two compartments.

5. Exchanger according to one of-claims 1 to 4, characterized in that the inlet tank (5) comprises at least one tubing (18) for feeding the liquid and, at its upper portion, a plug (19) for connection with the free air.

6. Exchanger according to one of claims 1 to 5, characterized in that said other header tank is made of two complementary parts (21, 22, 21 a), one being shaped to be tightly assembled to a tube plate (3). and having a bottom (7) in which is formed the aperture (13) and the other being made in the shape of an open tank which forms the tubing (10) for draining away the liquid as well as a filling spout (11) adapted for being closed by a plug (12), preferably of the over- and under-pressure valve type.

7. Exchanger according to one of claims 1 to 6, characterized in that the header tank comprising the partition wall (7) is made of a molded material.

8. Exchanger according to one of claims 1 to 5, characterized in that said other header tank is made of a molded material for delimiting, near its bottom intended for extending in an approximately vertical direction, a filling spout (11) and, near its lower portion, a draining tubing (10), .the free edge of the header tank forming a bearing heel for deforming a sealing gasket (26) provided to be interposed between the header tank and the tube plate, this sealing gasket forming a diaphragm (27) in which is made the aperture (13) causing a loss of head, this diaphragm bearing against a grid (24) kept at a distance from the bottom of the header tank by spacers (25).

9. Exchanger according to one of claims 1 and 4 to 8, characterized by clamps (23) formed from the partition wall (7), or from the diaphragm (27) taking the place thereof, for securing the tube (15a) opening at the top portion of the header tank and extending through the aperture (13) causing a loss of head.

10. Exchanger according to one of claims 1 to 9, characterized in that said other header tank is made of a molded synthetic material for delimiting the two compartments (8, 9) and the partition wall (7) separating them, this header tank being open at its upper portion thereof and receiving a cover (28) also made of a molded synthetic material and fixed through ultrasounds or another method of the art.

11. Exchanger according to one of claims 1 to 10, characterized in that, in the application to a looped circuit exchanger, the inlet header tank is divided in a manner known per se by a transverse partition wall (31), feeding (18) and draining (10a) tubings being provided in each of the' two compartments (5a, 6a) which are formed by this transverse partition wall and in that the calibrated hole (13a) is formed in an. auxiliary partition wall (32) dividing the first compartment (8) communicating with the tubes (1) into two compartments (8, 9) so that the loss of head created by the calibrated hole causes an overpressure at the upper part of the first compartment.

12. Exchanger according to claim 11, characterized in that the transverse partition wall (32) dividing the first compartment is formed by a rib protruding towards the tube plate.
